# EUROPÄISCHE PATENTSCHRIFT

(11) **EP 1 045 939 B1**
(45) Veröffentlichungstag und Bekanntmachung des Hinweises auf die Patenterteilung: **03.09.2003**
(21) Anmeldenummer: 99950384.0
(22) Anmeldetag: 22.10.1999
(51) Int. Cl.: E01C 11/14

(54) **FUGENDÜBEL**
JOINT DOWEL
CHEVILLE POUR JOINTS

(30) Priorität: 23.10.1998 AT 178698
(43) Veröffentlichungstag der Anmeldung: 25.10.2000
(73) Patentinhaber: TCI Produktions- und Vertriebs GmbH, 2340 Mödling (AT)
(72) Erfinder: STANGL, Hermann, A-8680 Mürzzuschlag (AT)
(74) Vertreter: Patentanwälte BARGER, PISO & PARTNER
(86) Internationale Anmeldenummer: AT9900256
(87) Internationale Veröffentlichungsnummer: WO00024968

(56) Entgegenhaltungen:
- EP-A- 0 633 356
- DE-A- 3 539 287
- GB-A- 2 185 046
- US-A- 2 095 061
- US-A- 2 531 040
- US-A- 4 648 739

## Beschreibung

Die Erfindung betrifft einen Fugendübel, bestehend aus dem eigentlichen Dübel und einer mehrteiligen Kunststoffhülle.

Derartige Fugendübel bei denen der eigentliche Dübel aus Stahl besteht, werden in Betondecken, beispielsweise von Straßen, Flugpisten, od.dergl. verwendet, um im Bereich von Fugen zwischen den einzelnen benachbarten Betonfeldern den Höhenversatz und den Seitenversatz dieser Felder relativ zueinander zu verhindern und temperaturbedingte Längenänderungen nahezu zwängungsfrei aufnehmen.

Eine bedeutsame Unterscheidung benachbarter Felder bzw. der sie trennenden Fugen kann man dahingehend vornehmen, ob es sich um eine Raumfuge (mittels Schalung hergestellte Fuge) handelt, bei der die benachbarten Felder einen gewissen Abstand voneinander aufweisen oder um eine Scheinfuge, die während des Aushärtens und damit des Schwindens des Betons, durch entsprechende Maßnahmen an dafür vorgesehenen Stellen initiert wird und wesentlich geringere Breiten aufweist als die Raumfuge.

Ein wesentlicher Unterschied ist hier deswegen zu beachten, weil bei Raumfugen die die Fuge überbrückenden Dübel zwischen den einzelnen Betonfeldern immer einen ausreichenden Zwischenraum zur Verfügung haben, in dem die Hülle der Dübel eine entsprechende elastische Deformierung erfahren kann.

Anders ist es bei den Scheinfugen, bei denen üblicherweise die aneinandergrenzenden Betonfelder "auf Knirsch" stehen und die Hüllen der Dübel in diesem Normalzustand keine Bereiche aufweisen können, in denen eine elastische Deformation problemlos möglich wäre.

Die Dübel selbst haben im Laufe ihrer Verwendung eine zunehmende Verbesserung erfahren, insbesondere was ihre Umhüllung betrifft. Waren die ersten derartigen Dübel in der frühen Zwischenkriegszeit noch einfach in Bitumen gebettet und besonders bei der Verwendung auf Flughäfen, Fahrbahnen und dergleichen der Korrosion nach kürzester Zeit preisgegeben, so wurde schon 1937 in der US 209 50 61 A geoffenbart, daß die Dübel in Hülsen unterzubringen wären, die im Bereich der Fugen eine entsprechende Längs-Dehnbarkeit aufweisen sollten. Diese Dehnbarkeit, eine Teilung der Hülsen mit Überlappung, macht die Verwendung ausschließlich in Raumfugen möglich. Eine Variante mit einem am Äquator angeordneten, radialen Wulst und dort aufgeschobener kugeliger Abdeckung mit Öffnungen für den Dübel ist zum Einsatz bei Knirschfugen vorgesehen. In diesem Fall geht die Hülle über die gesamte Dübellänge durch und weist im zentralen Bereich, der von der kugelförmigen Abdeckung geschützt ist, Längsschlitze auf und ist in diesem Bereich leicht aufgewölbt, um den Bewegungen der Betonfelder folgen zu können. An den Enden der Dübel sind Kappen aufgesetzt, die Ausnehmungen aufweisen durch die Bewehreisen gesteckt werden können, die paralell zur Fuge verlaufen und so die Dübel an ihrem Platz halten.

Diese Abdeckungen bzw. Kappen bieten keinerlei Widerstand gegen das Eindringen von Feuchtigkeit und setzen die Dübel nahezu ungehindert der Korrosion aus.

Aus der DE 35 39 287 A ist eine Scherbewehrung bekannt, bei der ein Rundstahl oder Rundeisen von einer mehrfach in sich getrennten Kunststoffhülse überzogen ist. Auch dieser Dübelaufbau liefert keinerlei Schutz gegen das Auftreten von Korrosion.

Die EP 0 633 356 A, entsprechend dem DE G 931 01 29.5 U, offenbart einen Fugendübel, der aus einem Grundelement aus Rundmetall und einer Kunststoffhülle besteht, wobei die Kunststoffhülle als geschlossene Einheit in Axialrichtung länger und im Durchmesser größer als das Grundelement ist und wobei die Kunststoffhülle mindestens eine Knautschzone aufweist.

Es wird dieser Fugendübel als geeignet für Dehn-, Schnitt-, Bewegungs- oder Tagesfugen bezeichnet, doch macht die Notwendigkeit, eine Knautschzone in der Kunststoffhülle vorzusehen, diesen Dübel tatsächlich nur für Raumfugen geeignet, da die Knautschzone zumindest im wesentlichen außerhalb beider Betondeckenteile liegen muß, um ihre Funktion erfüllen können.

Es besteht somit ein Bedarf an der Schaffung eines Fugendübels, der sowohl für Raum- als auch für Scheinfugen verwendet werden kann und der die an ihn gestellten Anforderungen betreffend Lebensdauer und Festigkeit erfüllt.

Die Erfindung bezweckt, einen solchen Fugendübel zu schaffen und erreicht diese Ziele durch die Merkmale der Ansprüche 1 und 10. Bevorzugt weisen die zumindest zwei Teile der Kunststoffhülse an ihrer äußeren Oberfläche vorstehende und rückspringende Bereiche auf.

Durch die erfindungsgemäßen Maßnahmen wird sichergestellt, daß jede der Kunststoffhüllen eines erfindungsgemäßen Fugendübels formschlüssig von demjenigen der beiden Betonfeldern, in dem sie sich befindet, festgehalten wird und die Bewegung dieses Betonfeldes zuverlässig mitmachen.

Durch den Kunststoffschlauch, der vor der Montage einen Innendurchmesser aufweist, der kleiner ist als der Außendurchmesser der Kunststoffhülle in diesem Bereich und der somit im montierten Zustand im Umfangsrichtung auf Zug beansprucht ist, wird sichergestellt, daß beim Vergießen des vormontierten Dübels bzw. beim Einlegen in den flüssigen Beton keine Fremdkörper ins Innere der Kunststoffhülle gelangen können. Bevorzugt wird der Kunststoffschlauch aus Silikonmaterial (auch als Silikon bezeichnet, insbesondere als Silikonkautschuk) gefertigt und ist in der Lage, extreme Längendehnungen zu ertragen, auch wenn sich diese oft und oft wiederholen.

Es ist auf diese Weise sichergestellt, daß der eigentliche Dübel, der Stahlstab (oder aus einem anderen Metall oder hochfestem Kunststoff bestehende Stab) im Inneren der Kunststoffhülle sich in der Kunststoffhülle bewegt und diese gegenüber dem jeweiligen Betonfeld unbeweglich bleibt. Dies ist eine Grundvoraussetzung zum Erhalt der Dichtheit des Gesamtsystems und damit zum Verhindern der Korrosion.

Das bevorzugt verwendete Silikonmaterial ist ein hochpolymeres, vernetztes Polysiloxan, gegebenenfalls mit anorganischen Füllstoffen. Ein derartiges Produkt ist von der Fa. Rehau unter der Bezeichnung RAU-SIK erhältlich.

Gemäß einer besonders bevorzugten Variante der Erfindung besteht die Kunststoffhülle aus zwei gleich aufgebauten Teilen und die vorragenden bzw. zurückspringenden Oberflächenteile sind entlang von mindestens drei, bevorzugt vier, gegebenenfalls auch mehr, sich in axialer Richtung erstreckenden Rippen angeordnet.

In einer vorteilhaften Variante enden diese Rippen auf der Seite der offenen Hüllenenden im Abstand von den Hüllenenden, so daß der Kunststoffschlauch auf eine glatte zylindrische Mantelfläche aufgesteckt werden kann, wobei gemäß einer bevorzugten Ausgestaltung die richtige axiale Lage des Kunststoffschlauches durch eine nach außen ragende Umfangsschulter markiert und gesichert wird.

Die Erfindung wird im folgenden unter Bezugnahme auf die Zeichnung näher erläutert. Dabei zeigt
die Figur 1 eine bevorzugte Ausführungsform des erfindungsgemäßen Fugendübels in einer Seitenansicht, teilweise im Schnitt und einer Stirnansicht,
die Figur 2a eine erfindungsgemäße Montageplatte in Draufsicht und
die Fig. 2b die erfindungsgemäße Montageplatte in drei Schnittansichten.

Ein in seiner Gesamtheit mit 1 bezeichneter erfindungsgemäßer Fugendübel besteht aus zwei Kunststoffhüllen 2, die an jeweils einem Ende einen Boden 3 einstückig mit ihnen ausgebildet haben und am anderen Ende offen enden.

Entlang Erzeugender der Kunststoffhüllen 2 sind gleichmäßig um den Umfang verteilt vier Rippen 5 angeordnet. Diese Rippen sind an ihren äußeren Oberflächen nicht glatt ausgebildet, sondern weisen vorragende Bereiche 6 und rückspringende Bereiche 7 auf. Diese Rippen 5 erstrecken sich vom Boden 3 ausgehend über den größeren Teil der Länge der Kunststoffhülle 2, enden aber im Abstand vom offenen Ende 8 der Kunststoffhülle 2.

Vom diesem offenen Ende 8 der Kunststoffhülle 2 ausgehend weist diese eine glatte zylindrische Oberfläche auf, die in einem vorbestimmten Abstand vom freien Ende 8 in eine Ringwulst oder Ringschulter 9 übergeht. Zwischen dieser Ringschulter 9 und dem Boden 3 erstrecken sich die Rippen 5.

Im wesentlichen über die gesamte axiale Erstreckung zwischen den beiden Ringschultern 9 der beiden Kunststoffhüllen 2 erstreckt sich im fertigmontierten Zustand ein Kunststoffschlauch 10. Dieser Kunststoffschlauch ist im montierten Zustand, wie er in der Figur 1 dargestellt ist, in Umfangsrichtung leicht gedehnt (elastisch vorgespannt) und liegt daher eng und dicht auf der äußeren Oberfläche der Kunststoffhüllen 2 im Bereich zwischen den Schultern 9 auf.

Der Kunststoffschlauch 10 besteht bevorzugt aus Silikon oder einem anderen Kunststoffmaterial mit großer Dehnfähigkeit und kann daher beim Aufreissen der Fuge (wenn er nicht im Bereich einer Raumfuge eingesetzt wird) auch über den geringen dann freikommenden axialen Bereich sehr große Längenänderungen ertragen. Silikon oder anderes zu verwendende Material ist auch in der Lage, derartige Längenänderungen und deren Rückverformung nahezu beliebig oft zu ertragen, das Material ist diesbezüglich dauerfest.

Im Inneren der beiden so miteinander in geringem axialen Abstand verbundenen Kunststoffhüllen 2 befindet sich der eigentliche metallische oder aus hochfestem Kunststoff bestehende Dübel 4, der je nach Verwendung entsprechend der zuständingen Norm noch korrosionsgeschützt sein kann. Üblicherweise füllt er im montagebereiten Zustand den Innenraum der beiden Kunststoffhüllen 2 in axialer Länge zur Gänze aus, er erhält bei Knirschfugen sein axiales Spiel nur über das Schwinden des Betons während dessen Trocknung.

Es ist selbstverständlich möglich, einen erfindungsgemäßen Fugendübel auch anders als abgebildet auszugestalten: So kann die Anzahl der Rippen 5 geändert werden, es kann der Boden 3 der Kunststoffhüllen 2 angeklebt oder angeschweißt werden, es kann dieser Boden napfartig ausgebildet sein und über die dann als Rohr ausgebildete Kunststoffhülle geschoben werden, wobei auch dann die Verbindung durch elastische Deformation, durch Vorsehen entsprechender elastisch zu verbiegender Bauelemente (widerhakenartig) erfolgen kann.

Es kann schließlich auch statt der Rippen 5 eine Oberflächentextierung vorgesehen werden, doch wird dies wegen der komplizierten Herstellung nicht bevorzugt.

Es kann die Ringschulter 9 anders als abgebildet ausgebildet sein oder überhaupt weggelassen werden, wodurch die Enden der Rippen 5 oder andere vorspringende Elemente der Kunststoffhülle 2 die Fixierung und Justierung des Kunststoffschlauches 10 übernehmen, bei geeigneten Montagewerkzeugen kann auf die Anordnung solcher Justierhilfen überhaupt verzichtet werden.

Es ist auch denkbar, über dem (außerhalb des) Kunststoffschlauch(es) 10 eine mechanische Schutzhülle anzuordnen, die es auch ermöglicht, daß sich Längenänderungen des Kunststoffschlauches 10 gleichmäßiger als beim oben beschriebenen Beispiel über dessen gesamte Länge verteilen.

Es ist auch möglich, den eigentlichen Dübel, nämlich den Stab 4, kürzer als die freie Innenlänge des fertig montierten Fugendübels auszubilden, so daß er mit Luft in der Kunststoffhülle steckt, es ist anderseits auch möglich ihn etwas länger auszubilden, so daß die offenen Enden 8 der beiden Kunststoffhüllen 2 einander nicht berühren bzw. nicht unmittelbar aneinanderstoßen.

In einer bevorzugten Variante wird als eigentlicher Dübel 4 ein Kunststoffstab oder ein Metallrohr oder eine Kombination davon verwendet, wobei auch eine Kunststoffbeschichtung auf einem Metallstab vorgesehen sein kann. Der Grund dafür ist, daß die Dichte des gesamten Fugendübels, samt Kunststoffhüllen und Kunststoffschlauch, zumindest im wesentlichen (zwischen dem 0,8-fachen und dem 1,25-fachen) an die Dichte des nassen Betons angeglichen wird und in einer Variante zwischen 2500 kg/m³ und 3700 kg/m³ liegt, um zu verhindern, daß der Fugendübel im noch nassen Beton, insbesondere während dessen Verdichtung durch Vibration, auf den Boden sinkt. Diese Maßnahme ist besonders bei einzeln in den noch nassen Beton verlegten Fugendübeln wichtig.

Der erfindungsgemäße Fugendübel 1 wird bevorzugt, wie in Fig. 2a und 2b schematisch dargestellt, folgendermaßen montiert: Es wird der Kunststoffschlauch 10 kurz über die Kunststoffhüllen 2 geschoben und es wird sodann der Dübel 1 auf einem brettartigen Arbeitsplatz bzw. einer Montageplatte 14 zwischen zwei seitliche Erhebungen 12, die aufeinander zulaufen, eingelegt (Position I). Sodann wird er in der Richtung, in der die beiden seitlichen Erhebungen 12 aufeinander zulaufen, rollend fortbewegt, wobei in dem Bereich, in dem sich der Kunststoffschlauch 10 befindet, eine Vertiefung bzw. Rille 13 vorgesehen ist. Durch das Auflaufen auf die seitlichen schräg aufeinander zulaufenden Erhebungen 12 werden die beiden Kunststoffhüllen 2 in die Mitte gedrängt und deformieren den Kunststoffschlauch 10 balgartig (Position II).

Noch bevor die beiden Kunststoffhüllen 2 so aneinander genähert sind, wie es der Position III entspricht (fertigmontierter Fugendübel) endet die Rille 13 (auslaufend), so daß von unten her in radialer Richtung ein Druck auf den Kunststoffschlauch 10 ausgeübt wird, der bei der drehenden Bewegung des Dübels entlang des Umfangs fortlaufend in einem schmalen Bereich wirkt. Durch diesen Druck, verbunden mit dem seitlichen Druck und der balgartigen Verformung, wird der Kunststoffschlauch dazu gebracht, praktisch schlagartig über die Kunststoffhüllen 2 zu springen und wieder seine im wesentlichen kreiszylinderförmige Gestalt anzunehmen. Beim weiteren axialen Aufeinanderzuschieben der Kunststoffhüllen 2 wird durch seine geringe Reibung der Kunststoffschlauch 10 durch das Abrollen am nunmehr glatten Untergrund in seine Endposition gebracht und der Fugendübel ist fertig montiert.

Interessanterweise wird bei dieser erfindungsgemäßen Montageform kein Überdruck im Dübel gebildet, sondern es entsteht durch das stoßartige Ausbringen der Luft im Balg ein geringer Unterdruck innerhalb des von den beiden Kunststoffhüllen 2 und dem Kunststoffschlauch 10 gebildeten Umhüllung, was zur mechanischen Stabilität des erfindungsgemäßen Fugendübels beiträgt.

## Patentansprüche

1. Fugendübel, bestehend aus dem eigentlichen Dübel (4) und einer mehrteiligen Kunststoffhülle (2) **dadurch gekennzeichnet, daß** die Kunststoffhülle (2) aus zumindest zwei Teilen besteht, deren Enden zumindestens im wesentlichen in der Mitte der Längserstreckung des Fugendübels (1) einander gegenüber stehen und in diesem Bereich von einem in Umfangsrichtung auf Zug beanspruchten Kunststoffschlauch (10) umgeben sind.

2. Fugendübel nach Anspruch 1, **dadurch gekennzeichnet, daß** zumindest ein Teil der Kunststoffhülle (2) an seiner äußeren Oberfläche vorstehende und rückspringende Bereiche (6,7) aufweist.

3. Fugendübel nach Anspruch 2, **dadurch gekennzeichnet, daß** die vorstehenden und rückspringenden Bereiche (6,7) auf zumindest einer Rippe (5) angeordnet sind.

4. Fugendübel nach Anspruch 3, **dadurch gekennzeichnet, daß** die Rippe (5) zumindest im wesentlichen parallel zur Achse des Dübels verläuft.

5. Fugendübel nach einem der vorangehenden Ansprüche, **dadurch gekennzeichnet, daß** die Hüllen (2) im Bereich ihrer einander zugekehrten Enden, aber im Abstand von diesen Enden, einen vorspringenden Bereich, bevorzugt eine Ringschulter (9) aufweisen.

6. Fugendübel nach einem der vorangehenden Ansprüche, **dadurch gekennzeichnet, daß** der Kunststoffschlauch (10) aus Silikon besteht.

7. Fugendübel nach einem der vorangehenden Ansprüche, **dadurch gekennzeichnet, daß** er zumindest im wesentlichen die Dichte des nassen Betons, bevorzugt zwischen der 0,8-fachen und der 1,25-fachen dieser Dichte aufweist.

8. Fugendübel nach einen der Ansprüche 1 bis 6, **dadurch gekennzeichnet, daß** seine Dichte zwischen 2500 kg/m³ und 3700 kg/m³ liegt.

9. Fugendübel nach Anspruch 7 oder 8, **dadurch gekennzeichnet, daß** der eigentliche Dübel (4) aus Kunststoff oder einem kunststoffummantelten Metallstab, insbesondere Stahlstab und bevorzugt Edelstahlstab besteht.

10. Verfahren zur Montage des Fugendübels nach einem der vorangehenden Ansprüche, **dadurch gekennzeichnet, daß** der Kunststoffschlauch (10) zwischen die Kunststoffhüllen (2) plaziert wird und daß sodann der Fugendübel (1) auf einem brettartigen Arbeitsplatz (14) zwischen zwei seitliche Erhebungen (12), die aufeinander zulaufen, eingelegt wird, worauf er in der Richtung, in der die beiden seitlichen Erhebungen (12) aufeinander zulaufen, rollend fortbewegt wird, wobei sich in dem Bereich, in dem sich der Kunststoffschlauch (10) befindet, eine Vertiefung bzw. Rille (13) vorgesehen ist, die, in Rollrichtung gesehen, vor den seitlichen Erhebungen (12) endet.

## Claims

1. Joint dowel, consisting of the actual dowel (4) and a multi-part plastic casing (2), **characterized in that** the plastic casing (2) consists of at least two parts whose ends are opposite one another at least essentially in the centre of the longitudinal extent of the joint dowel (1) and in this region are surrounded by a plastic tube (10) subjected to tensile stressing in the circumferential direction.

2. Joint dowel according to Claim 1, **characterized in that** at least part of the plastic casing (2) has protruding and recessed regions (6, 7) on its outer surface.

3. Joint dowel according to Claim 2, **characterized in that** the protruding and recessed regions (6, 7) are arranged on at least one rib (5).

4. Joint dowel according to Claim 3, **characterized in that** the rib (5) runs at least substantially parallel to the axis of the dowel.

5. Joint dowel according to one of the preceding claims, **characterized in that** the casings (2) have a projecting region, preferably an annular shoulder (9), in the region of their mutually facing ends, but at a distance from these ends.

6. Joint dowel according to one of the preceding claims, **characterized in that** the plastic tube (10) consists of silicone.

7. Joint dowel according to one of the preceding claims, **characterized in that** it has at least substantially the density of the wet concrete, preferably between 0.8 times and 1.25 times this density.

8. Joint dowel according to one of Claims 1 to 6, **characterized in that** its density is between 2500 kg/m³ and 3700 kg/m³.

9. Joint dowel according to Claim 7 or 8, **characterized in that** the actual dowel (4) consists of plastic or a plastic-encased metal bar, in particular a steel bar and preferably a stainless steel bar.

10. Method of assembling the joint dowel according to one of the preceding claims, **characterized in that** the plastic tube (10) is placed between the plastic casings (2) and **in that** the joint dowel (1) is then inserted, on a board-like workstation (14), between two lateral elevations (12) which taper towards one another, whereupon it is rolled forwards in the direction in which the two lateral elevations (12) taper towards one another, a depression or groove (13) which, seen in the direction of rolling, terminates in front of the lateral elevations (12) being provided in the region in which the plastic tube (10) is situated.

## Revendications

1. Cheville pour joints, consistant en la cheville (4) proprement dite et une enveloppe en matière synthétique (2) en plusieurs parties, **caractérisé en ce que** l'enveloppe en matière synthétique (2) consiste en au moins deux parties dont les extrémités se font face, au moins essentiellement, au milieu de l'étendue longitudinale de la cheville pour joints (1), et sont entourées dans cette zone d'un flexible de matière synthétique (10) sollicité en traction dans la direction de la circonférence.

2. Cheville pour joints selon la revendication 1, **caractérisée en ce qu'**au moins une partie de l'enveloppe en matière synthétique (2) comprend à sa surface extérieure des zones en saillie et en dépression (6, 7).

3. Cheville pour joints selon la revendication 2, **caractérisée en ce que** les zones en saillie et en dépression (6, 7) sont disposées sur au moins une nervure (5).

4. Cheville pour joints selon la revendication 3, **caractérisée en ce que** la nervure (5) est tracée au moins essentiellement parallèlement à l'axe de la cheville.

5. Cheville pour joints selon l'une quelconque des revendications précédentes, **caractérisée en ce que** les enveloppes (2) comprennent un domaine en saillie, de préférence un épaulement annulaire (9), dans la zone de leurs extrémités tournées l'une vers l'autre, mais à distance de ces extrémités.

6. Cheville pour joints selon l'une quelconque des revendications précédentes, **caractérisée en ce que** le flexible en matière synthétique (10) est en silicone.

7. Cheville pour joints selon l'une quelconque des revendications précédentes, **caractérisée en ce qu'**elle présente au moins essentiellement la densité du béton humide, de préférence entre 0,8 fois et 1,25 fois cette densité.

8. Cheville pour joints selon l'une quelconque des revendications 1 à 6, **caractérisée en ce que** sa densité est comprise entre 2500 kg/m³ et 3700 kg/m³.

9. Cheville pour joints selon la revendication 7 ou 8, **caractérisée en ce que** la cheville (4) proprement dite est en matière synthétique ou en un barreau métallique enrobé de matière synthétique, en particulier un barreau d'acier et de préférence un barreau d'acier inoxydable.

10. Procédé de montage de la cheville pour joints selon l'une quelconque des revendications précédentes, **caractérisé en ce que** le flexible en matière synthétique (10) est placé entre les enveloppes en matière synthétique (2) et **en ce qu'**alors la cheville pour joints (1) est disposée sur un emplacement de travail (14) en forme de planche, entre deux saillies latérales (12) qui se rapprochent l'une de l'autre, sur lequel il est déplacé par roulage dans la direction dans laquelle les deux saillies latérales (12) se rapprochent l'une de l'autre, moyennant quoi un renfoncement, respectivement une rainure (13) est prévu(e) dans la zone dans laquelle se trouve le flexible en matière synthétique (10), laquelle rainure, vue dans la direction du roulage, se termine avant les saillies latérales (12).
